# EUROPÄISCHE PATENTSCHRIFT

(11) **EP 0 317 718 B1**
(45) Veröffentlichungstag und Bekanntmachung des Hinweises auf die Patenterteilung: **24.03.1993**
(21) Anmeldenummer: 88114743.3
(22) Anmeldetag: 09.09.1988
(51) Int. Cl.: H01P 5/18

(54) **Planarer Verzweigungskoppler**
Planar branch line coupler
Coupleur à lignes de branchement selon la technique planaire

(30) Priorität: 26.11.1987 DE 3740099
(43) Veröffentlichungstag der Anmeldung: 31.05.1989
(73) Patentinhaber: ANT Nachrichtentechnik GmbH, D-71522 Backnang (DE)
(72) Erfinder: Ashoka, Halappa, Dr.-Ing., D-7150 Backnang (DE); Khilla, Abdel-Messiah, Dr.-Ing., D-7155 Oppenweiler (DE)

(56) Entgegenhaltungen:
- 1982 IEEE MTT-S INTERNATIONAL MICROWAVE SYMPOSIUM-DIGEST, Dallas, US, 15.-17. Juni 1982, Seiten 419-421; S. TOYODA: "Variable coupling directional couplers using varactor diodes"
- ELECTRONICS LETTERS, Band 14, Nr. 3, Februar 1978, Seiten 50-51; H.-J. HERZOG: "Microstrip couplers with improved directivity"
- PATENT ABSTRACTS OF JAPAN, Band 5, Nr. 125 (E-69)[797], 12. August 1981; & JP-A-56 62 402 (FUJITSU K.K.) 28-05-1981
- IEEE TRANSACTIONS ON MIRCROWAVE THEORY AND TECHNIQUES, Band MTT-31, Nr. 3, August 1983, Seiten 674-678; M. MURAGUCHI et al.: "Optimum design of 3-dB branch-line couplers using microstrip lines"

## Beschreibung

Die vorliegende Erfindung betrifft einen planaren Verzweigungskoppler, bestehend aus zwei sich jeweils zwischen zwei Toren erstreckenden Verbindungsleitungen und mehreren diese Verbindungsleitungen miteinander koppelnden Verzweigungsarmen, wobei die Verzweigungsarme und die einzelnen sich zwischen den Verzweigungsleitungen bezgl. ihrer Wellenwiderstände und ihrer phasendrehenden Wirkungen so dimensioniert sind, daß gewünschte Koppelbedingungen erfüllt sind.

Derartige in Streifenleitungstechnik realisierte Verzweigungskoppler mit zwei oder drei Verzweigungsarmen sind z.B. bekannt aus "Streifenleitungen" von H. Geschwinde und W. Krank, 1960, S. 79-85 und: IEEE 1982 MTT-S, International Microwave Symposium-Digest, Dallas, US, 15.-17. Juni 1982, Seiten 419-421; S. TOYODA: "Variable coupling directional couplers using varactor diodes". Gerade bei einem dreiarmigen Verzweigungskoppler sind die den Eingangs-bzw. Ausgangstoren am nächsten liegenden Verzweigungsarme für einen sehr hochohmigen Wellenwiderstand auszulegen. Diese Forderung führt dazu, daß für den Betrieb im cm- und erst recht im mm-Wellenbereich die auf dicken Substraten oder auf Substraten mit hoher Dielektrizitätskonstante aufgebrachten planaren Verzweigungsarme eine äußerst geringe Leiterbreite aufweisen müßten, deren Realisierung aber sehr problematisch ist.

Der Erfindung liegt nun die Aufgabe zugrunde, einen planaren Verzweigungskoppler der eingangs genannten Art anzugeben, der insbesondere bei Betrieb im cm- und mm-Wellenbereich ohne hochohmige, einen sehr schmalen Leiterquerschnitt verlangende Leitungen in den Verbindungsarmen und/oder Verbindungsleitungen auskommt.

Erfindungsgemäß wird diese Aufgabe durch die Merkmale des Anspruch 1 gelöst. Eine zweckmäßige Ausbildung der Erfindung geht aus dem Anspruch 2 hervor.

Die Erfindung umgeht vorteilhafterweise bei Verzweigungkopplern die Verwendung sehr hochohmiger Leitungen, die wegen ihrer geringen Leiterbreite große fertigungstechnische Probleme bereiten.

Anhand eines in der Zeichnung dargestellten Ausführungsbeispiels wird nachfolgend die Erfindung näher erläutert.

Die Figur zeigt einen planaren Verzweigungskoppler, bestehend aus zwei sich zwischen den Toren 1 und 2 und den Toren 3 und 4 erstreckenden Verbindungsleitungen VL11, VL12 und VL21, VL22 und drei die beiden Verbindungsleitungen miteinander koppelnden Verzweigungsarmen VA1, VA2 und VA3. Die zwischen den Verzweigungspunkten, von denen die Verzweigungsarme VA1, VA2 und VA3 augehen, verlaufenden Abschnitte VL11, VL12, VL21 und VL22 der Verbindungsleitungen und auch die Verzweigungsarme VA1, VA2 und VA3 sind jeweils so dimensioniert, daß die sich darüber ausbreitenden Wellen eine 90°-Phasendrehung erfahren.

Liegt z.B. die mittlere Betriebsfrequenz des Verzweigungskopplers bei ca. 12 GHz, so ist jeder der Abschnitte VL11, VL12, VL21 und VL22 der beiden Verbindungsleitungen für einen Wellenwiderstand von etwa 34,7Ω und der mittlere Verzweigungsarm VA2 für einen Wellenwiderstand von ca. 36,7Ω auszulegen. Wellenwiderstände dieser Größenordnung erfordern in dem Frequenzbereich um 12 GHz Leiterbreiten, die in fertigungstechnischer Hinsicht unproblematisch sind. Allerdings müßten die den Toren 1, 2, 3 und 4 am nächsten liegenden Verzweigungsarme VA1 und VA3, wenn sie nach herkömmlicher Art als λ/4 Leitungen ausgeführt würden, für einen Wellenwiderstand von ca. 120 Ω ausgelegt sein. Ein solch hoher Wellenwiderstand würde bei der besagten Betriebsfrequenz auf einem Keramiksubstrat von 0,635 mm Dicke eine äußerst schmale, kaum fehlerfrei herstellbare Leiterbreite von 0,032 mm erfordern. Diesem Nachteil geht man, wie in der Figur dargestellt, dadurch aus dem Weg, daß die beiden äußeren Verzweigungsarme VA1 und VA3 jeweils aus zwei offenen Leitungen VA11, VA12 und VA31, VA32 gebildet werden, die für einen kleineren Wellenwiderstand ausgelegt sind, der eine gut herstellbare Leiterbreite voraussetzt. Die beiden offenen Leitungen VA11, VA12 bzw. VA31, VA32 sind gleich lang und kürzer als ein Achtel der Leiterwellenlänge, und ihre offenen Enden sind über eine Induktivität L miteinander verbunden. Um eine gewünschte Kopplung zwischen den Verbindungsleitungen zu erreichen, müssen die offenen Leitungen VA11, VA12 und VA31, VA32 bzgl. ihres Wellenwiderstandes und ihrer Länge und die Induktivität L entsprechend dimensioniert werden. Bei dem vorangehend angesprochenen konkreten Ausführungsbeispiel haben alle offenen Leitungen VA11, VA12, VA31 und VA32 den gleichen Wellenwiderstand von 70 Ω - er erfordert eine Leiterbreite von 0,268 mm auf dem 0,635 breiten Keramiksubstrat - und die gleiche eine Phasendrehung von 36 ° bewirkende Länge. In diesem Fall wird eine Induktivität L von 1nH benötigt.

## Patentansprüche

1. Planarer Verzweigungskoppler, bestehend aus zwei sich jeweils zwischen zwei Toren erstreckenden Verbindungsleitungen und mehreren diese Verbindungsleitungen miteinander koppelnden Verzweigungsarmen, wobei die Verzweigungsarme und die einzelnen sich zwischen den Verzweigungsarmen erstreckenden Abschnitte der Verbindungsleitungen bzgl. ihrer Wellenwiderstände und ihrer phasendrehenden Wirkungen so dimensioniert sind, daß gewünschte Koppelbedingungen erfüllt sind, und wobei diejenigen Verzweigungsarme (VA1, VA2, VA3) die auf einen hohen Wellenwiderstand größer als der Nennwellenwiderstand zu dimensionieren sind, jeweils aus zwei offenen Leitungen (VA11, VA12, VA31, VA32) bestehen, von denen jede einen geringeren Wellenwiderstand hat als der eigentlich für den betreffenden Verzweigungsarm geforderte hohe Wellenwiderstand, dadurch gekennzeichnet, daß deren offene Enden über eine Induktivität (L) miteinander verbunden sind.

2. Planarer Verzweigungskoppler nach Anspruch 1, dadurch gekennzeichnet, daß jede der offenen Leitungen (VA11, VA12, VA31, VA32) kürzer als ein Achtel der Leiterwellenlänge ist und daß die offenen Leitungen (VA11, VA12, VA31, VA32) gleich lang sind.

## Claims

1. Planar branch line coupler, consisting of two connecting lines each extending between two gates and several branch arms coupling these connecting lines with one another, wherein the branch arms and the individual sections of the connecting lines extending between the branch arms are so dimensioned with respect to their wave resistances and their phase rotating effects that desired coupling conditions are fulfilled and wherein those branch arms (VA1, VA2, VA3) which are to be dimensioned to a high wave resistance greater than the nominal wave resistance each consist of two open lines (VA11, VA12, VA31, VA32), each of which has a smaller wave resistance than the actually required high wave resistance for the branch arm concerned, characterised thereby that the open ends thereof are connected with one another by an inductance (L).

2. Planar branch line coupler according to claim 1, characterised thereby that each of the open lines (VA11, VA12, VA31, VA32) is shorter than one eighth of the conductor wavelength and that the open lines (VA11, VA12, VA31, VA32) are of equal length.

## Revendications

1. Coupleur de ramification planaire, constitué par deux lignes de liaison s'étendant chacune entre deux portes et par plusieurs bras de ramification qui couplent entre elles ces lignes de liaison, lesdits bras de ramification et les portions individuelles des lignes de liaison s'étendant entre eux étant dimensionnés, quant à leurs impédances caractéristiques et à leurs effets de rotation de phase, de manière que des conditions de couplage désirées soient remplies, et ceux des bras de ramification (VA1, VA2, VA3) qui doivent être dimensionnés pour une impédance caractéristique élevée, supérieure à l'impédance caractéristique nominale, étant constitués chacun par deux lignes ouvertes (VA11, VA12, VA31, VA32) possédant chacune une impédance caractéristique plus faible que la haute impédance caractéristique nécessaire pour le bras de ramification concerné, caractérisé par le fait que les extrémités ouvertes desdites lignes ouvertes sont reliées entre elles par une inductance (L).

2. Coupleur de ramification planaire selon revendication 1, caractérisé par le fait que chacune des lignes ouvertes (VA11, VA12, VA31 VA32) est plus courte qu'un huitième de la longueur d'onde sur les conducteurs, et par le fait que les lignes ouvertes (VA11, VA12, VA31, VA32) sont de même longueur.
